# EUROPÄISCHE PATENTSCHRIFT

(11) **EP 1 480 791 B1**
(45) Veröffentlichungstag und Bekanntmachung des Hinweises auf die Patenterteilung: **25.07.2007**
(21) Anmeldenummer: 03704669.5
(22) Anmeldetag: 20.02.2003
(51) Int. Cl.: B26D 7/01, B26D 7/00

(54) **ALLESSCHNEIDER MIT EINEM DREHGRIFF**
UNIVERSAL SLICER WITH A ROTATIONAL HANDLE
TRANCHEUSE DOTEE D'UNE POIGNEE TOURNANTE

(30) Priorität: 27.02.2002 DE 10208476
(43) Veröffentlichungstag der Anmeldung: 01.12.2004
(73) Patentinhaber: BSH Bosch und Siemens Hausgeräte GmbH, 81739 München (DE)
(72) Erfinder: KOVACIC, Peter, 3303 Gomilska (SI); SEDOVSEK, Aleksander, 3330 Mozirje (SI); SEMEJA, Uros, 3327 Smartno ob Paki (SI); SKONCNIK, Jozef, 3332 Recica (SI)
(86) Internationale Anmeldenummer: PCT/EP2003/001757
(87) Internationale Veröffentlichungsnummer: WO 2003/072320

(56) Entgegenhaltungen:
- DE-C- 19 505 681
- GB-A- 1 469 558
- US-A- 4 612 836

## Beschreibung

Die Erfindung betrifft einen Allesschneider nach dem Oberbegriff des Patentanspruch 1, wie er gattungsbildend beispielsweise aus der GB 1 469 558 A (DE 23 38 523 A) bekannt ist.

Allesschneider, die eine Anstellplatte aufweisen, sind gewähnlich mittels eines Drehgriffs verstellbar. Durch Drehen des Drehgriffes wird die Anstellplatte gegenüber einem Rundmesser des Allesschneiders in seiner Position versetzt. Durch den Versatz von Anstellplatte und Rundmesser ergibt sich die Schnittdicke für die Abschnitte des Schnittgutes. Bei dem bekannten Allesschneider wird der Drehgriff durch einen topfförmigen Griffabschnitt gebildet, der mit einem im Durchmesser wesentlich größeren kreisscheibenförmigen Abschnitt verbunden ist. Zwischen kreisscheibenförmigen Abschnitt und topfförmigen Griffabschnitt sind Rasthaken an den Drehgriff angeformt. Ein solcher Drehgriff kann in einer kreisförmigen Öffnung in einer Gehäusewand drehbar gelagert sein. Um einen solchen Drehgriff drehbar im Gehäuse zu lagern, wird der bekannte Drehgriff mit dem topfförmigen Griffabschnitt voraus von der Rückseite der Gehäusewand durch die kreisförmige Öffnung geführt. Der topfförmige Griffabschnitt wird soweit in die kreisförmige Öffnung eingeführt, bis der kreisscheibenförmige Abschnitt des Drehgriffs an der Rückseite der Gehäusewand anliegt. In dieser Position können die Rasthaken aufspreizen und der Drehgriff ist in der kreisförmigen Öffnung der Gehäusewand drehbar verrastet.

Bei anderen bekannten Allesschneider können die über den Umfang des topfförmigen Griffabschnitts angeordneten Rasthaken an der Vorderseite der Gehäusewand aufspreizen. Nachteilig an dieser bekannten Lagerung des Drehgriffs in einem Gehäuse des Allesschneiders ist es, dass die Rastnasen von außen sichtbar sind. Meist sind die Rastnasen des Drehgriffs direkt an den Griffabschnitt angeformt und zur Erlangung der Elastizität der angeformten Rasthaken ist es erforderlich, dass Wanddurchbrüche am topfförmigen Griffabschnitt vorgesehen sind, durch die eine gewisse Elastizität der Rasthaken erreicht wird. Dies hat zur Folge, dass der Drehgriff an seinen Griffabschnitten Durchbrüche aufweist. Diese Durchbrüche befinden sich gerade an derjenigen Fläche mit der der Benutzer den Drehgriff angreift. Sowohl die nach außen hervorstehenden Rasthaken, als auch die die am Griffabschnitt befindlichen Aussparungen erschweren die Reinigung des Allesschneiders. Für eine leichte Reinigung des Allesschneiders wäre es wünschenswert, wenn die sichtbaren Oberflächen des Allesschneiders möglichst glattwandig ausgebildet sind, damit sich nur wenig Schmutz festsetzen kann bzw. Schmutz leicht entfernt werden kann.

Aufgabe der Erfindung ist es, den Drehgriff zur Schnittbreiteneinstellung an einem Allesschneider derart auszubilden, dass der Allesschneider im Gebrauch nur wenig verschmutzt und leicht zu reinigen ist.

Eine weitere Aufgabe der Erfindung ist es, trotz einer verbesserten Reinigbarkeit des Allesschneiders diesen weiterhin günstig herstellen zu können und in einfacher Weise montieren zu können.

Noch weitere Aufgabe der Erfindung ist es, einen Allesschneider alternativ zu dem, der aus GB 1 469 558 A bekannt ist, zu bauen.

Die Aufgabe wird mit einem die Merkmale des Anspruchs 1 aufweisenden Allesschneider gelöst. Indem das Rastmittel, welches den Drehgriff im Gehäuse drehbar lagert, derart ausgebildet ist, dass es in einer in das Gehäuse eingesetzten Position von außen uneinsehbar verdeckt ist, wird verhindert, dass sich Schmutz an hervorstehenden Rasthaken oder an vorhandenen Durchbrüchen festsetzen kann.

In einer bevorzugten Ausgestaltung des erfindungsgemäßen Allesschneiders ist das Rastmittel auf einem ersten zylindrischen Flächenabschnitt des Drehgriffs zwischen Gewindeabschnitt und Griffabschnitt angeordnet und das Rastmittel ist in der eingesetzten Position von einem zweiten zylindrischen Flächenabschnitt des Gehäuses verdeckt. Durch diese Bauweise stellt sich zwischen drehbar gelagertem Drehgriff und der zugehörigen Gehäusewand ein sehr kleiner Ringspalt ein. Sowohl die Rastmittel als auch eventuell nötige Durchbrüche befinden sich dabei im Inneren des Gehäuses. Zwischen dem ersten zylindrischen Flächenabschnitt des Drehgriffs und dem zweiten zylindrischen Flächenabschnitt des Gehäuses wird ein sehr kleiner Ringspalt gebildet, in den nur wenig Schmutz eindringen kann. In einer bevorzugten Ausgestaltung ist der zweite zylindrische Flächenabschnitt nach innen von der Rückwand des Gehäuses zurückversetzt. In dieser Bauweise steht der Griffabschnitt des Drehgriffs nicht oder nur in geringem Maße von der Oberfläche des Gehäuses hervor. Es ergeben sich überwiegend glatte Oberflächenübergänge, die das Reinigen des Allesschneiders erleichtern.

In einer bevorzugten Ausgestaltung werden die Rastmittel durch mehrere Rasthaken gebildet, die über einen Umfang des Drehgriffs verteilt angeordnet sind und in einen zylindrischen Wandabschnitt an der Öffnung des Gehäuses eingreifen. Durch die Ausbildung eines zylindrischen Wandabschnitts an der Öffnung des Gehäuses können die Rasthaken des Drehgriffs in eine Nut im zylindrischen Wandabschnitt eingreifen. Sowohl die Rasthaken als auch die Nut werden durch den zylindrischen Wandabschnitt abgedeckt und sind im montierten Zustand von außen nicht einsehbar.

Statt die Rasthaken am Drehgriff und die Ringnut am Gehäuse vorzusehen, kann die Ringnut am Drehgriff ausgebildet sein, in die zugeordnete Rasthaken eingreifen, die zumindest in der Nähe der Öffnung an der Rückwand des Gehäuses ausgebildet sind. Dies hat den Vorteil, dass der Drehgriff keine elastischen Elemente, d.h. Rasthaken aufweist und der Drehgriff in einfacher und kostengünstiger Weise gefertigt werden kann. An dem im allgemeinen wesentlich komplizierte gestalteten Gehäuse können die elastischen Rasthaken zusätzlich angeformt werden, ohne dass dies sich nachteilig auf die Fertigung des Gehäuses auswirkt. Sind die Rasthaken am Gehäuse vorgesehen, dann befinden sich eventuell nötige Aussparungen, die für die Elastizität der Rasthaken sorgen, ebenso am Gehäuse. Der Drehgriff weist im Gegensatz zum Gehäuse dann keine Durchbrüche auf. Dies hat den Vorteil, dass gerade der Drehgriff, welcher durch die Benutzung vermehrt Schmutz ausgesetzt ist, keine Durchbrüche aufweist, in denen sich Schmutz absetzen könnte.

Die Rasthaken sind vorzugsweise an der Innenseite der Rückwand des Gehäuses angeformt. Die Rasthaken können also zusammen mit dem Gehäuse in kostengünstiger Weise als Kunststoffspritzgussteil hergestellt sein.

Vorzugsweise sind mindestens drei Rasthaken vorgesehen, die über den Umfangsrand der Öffnung im Gehäuse gleichmäßig verteilt angeordnet sind. Indem mindestens drei Rasthaken vorgesehen sind, ergibt sich eine stabile drehbare Lagerung des Drehgriffes im Gehäuse.

In einer vorteilhaften Variante ist am Drehgriff ein kreisscheibenförmiger Flächenabschnitt vorgesehen, an dessen Rückseite ein Gewindeabschnitt und an dessen Vorderseite ein erster zylindrischer Flächenabschnitt angeformt ist, der eine Ringnut trägt. Der kreisscheibenförmige Flächenabschnitt bildet eine Anlagefläche an der Rückseite des Gehäuses. In den Gewindeabschnitt des Drehgriffs greift ein zugeordneter Gewindeabschnitt der Anstellplatte ein. Durch Drehen des Drehgriffs kann mittels der ineinander greifenden Gewindeabschnitte die Anstellplatte bzgl. dem Rundmesser in axialer Richtung verschoben werden.

Von besonderem Vorteil ist es, wenn der erste zylindrische Flächenabschnitt sich bis an die Außenkante der Öffnung erstreckt. Die kreisförmige Außenkante des Drehgriffs schließt dabei an die kreisförmige Innenkante der Öffnung im Gehäuse ab. Dadurch ist ein stufenloser Übergang zwischen Griffabschnitt des Drehgriffs und dem angrenzenden Wandabschnitt des Gehäuses ermöglicht. Dies verbessert die Reinigbarkeit des Allesschneiders.

Der erste zylindrische Flächenabschnitt des Drehgriffs kann eine äußere Mantelfläche aufweisen, die an einer inneren Mantelfläche des zweiten zylindrischen Flächenabschnitts an der Gehäuseöffnung anliegt. Dadurch ergibt sich eine zusätzliche Stabilisierung der drehbaren Lagerung des Drehgriffs im Gehäuse. Die äußere Mantelfläche des ersten zylindrischen Flächenabschnitts bildet dabei zusammen mit der inneren Mantelfläche des zweiten zylindrischen Flächenabschnitts eine gleitlagerartige Führung. Aufgrund der relativ breiten Ausbildung der äußeren und inneren Mantelfläche ergibt sich ein Ringspalt mit sehr hoher Dichtwirkung.

Eine bevorzugte Ausgestaltung der Erfindung ist in den Zeichnungen dargestellt.

Es zeigen:
- Figur 1: einen Teil eines erfindungsgemäßen Allesschneiders in einer perspektivischen Ansicht,
- Figur 2: einen erfindungsgemäßen Drehgriff in perspektivischer Ansicht
- Figur 3: einen Teil des Gehäuses mit einer Öffnung für den Drehgriff in perspektivischer Ansich,
- Figur 4: den Drehgriff gemäß Figur 2 in Einbaulage an dem Gehäuse gemäß Figur 3 in perspektivischer Ansicht,
- Figur 5: einen Querschnitt durch einen Teil des erfindungsgemäßen Allesschneiders.

Die Figur 1 zeigt einen erfindungsgemäßen Allesschneider der ein Gehäuse 1 aufweist. Das Gehäuse 1 umfasst eine Rückwand 4, die eine Öffnung 11 für einen Drehgriff 2 aufweist. Der Drehgriff 2 ist gegenüber der Oberfläche der Rückwand 4 zurückversetzt. Der Rand des Drehgriffs 2 schließt direkt an den Rand der Öffnung 11 in der Rückwand 4 des Gehäuses 1 an. Durch die erfindungsgemäße Lagerung des Drehgriffs 2 in der Öffnung 11 des Gehäuses 1 sind die benötigten Rastmittel nach außen verdeckt. Dadurch ergibt sich zum einen ein ansprechendes Äußeres und zum anderen ragen keine Rastmittel über die äußere Oberfläche hinweg und es sind keine Ausschnitte offengelegt, an denen sich Schmutz ansetzen kann.

In Figur 2 ist der Drehgriff 2 im Detail gezeigt. Der Drehgriff 2 weist einen kreisscheibenförmigen Flächenabschnitt 12 auf, der eine Rückseite 20 und eine Vorderseite 21 aufweist. An die Rückseite 20 schließt sich ein Gewindeabschnitt 6 an. An die Vorderseite 21 schließt sich ein Griffabschnitt 7 an. Zwischen Griffabschnitt 7 und Vorderseite 21 ist ein zylindrischer Flächenabschnitt 17 angeordnet. Der zylindrische Flächenabschnitt 17 kommt in der eingebauten Lage an einem zugeordneten zylindrischen Flächenabschnitt 18 (Figur 3) des Gehäuses 1 zu liegen. Zwischen zylindrische Flächenabschnitt 17 und Vorderseite 21 ist eine Ringnut 9 angeformt, die das Rastmittel 8 am Drehgriff 2 bildet.

In Figur 3 ist der zylindrischen Flächenabschnitt 18 des Gehäuses 1 dargestellt. Der zylindrische Flächenabschnitt 18 des Gehäuses 1 trägt in der eingebauten Lage den Drehgriff 2 an seinem zylindrischen Flächenabschnitt 17 (Figur 2). Durch jeweils zwei Aussparungen 19 an dem zylindrischen Flächenabschnitt 18 wird je ein Rasthaken 10 gebildet. Die Rasthaken 10 greifen in die Ringnut 9 am Drehgriff 2 (Figur 2) ein. Die Rsthaken 10 sind gegenüber der äußeren Oberfläche der Rückwand 4 zurückversetzt.

Die Figur 4 zeigt den Drehgriff 2 aus Figur 2 im eingebauten Zustand in die Rückwand 4 des Gehäuses 1 aus Figur 3.

In der Figur 5 ist der Drehgriff 2 in der in das Gehäuse 1 eingebauten Lage im Schnitt dargestellt. Der Drehgriff 2 weist den kreisscheibenförmigen Flächenabschnitt 12 auf. Auf der Rückseite 20 des kreisscheibenförmigen Flächenabschnitts 12 ist der Gewindeabschnitt 6 einstückig angeformt. Auf der Vorderseite 21 des kreisscheibenförmigen Flächenabschnitts 12 ist der zylindrische Flächenabschnitt 17 einstückig angeformt. Der zylindrische Flächenabschnitt 17 weist an seinem äußeren Umfang die Ringnut 9 auf. An einem Rand der Ringnut gegenüberliegenden Ende des zylindrische Flächenabschnitts 17 ist der Griffabschnitt 7 angeformt. Der einstückig ausgebildete Drehgriff 2 ist im Gehäuse 1 drehbar gelagert. Die Lagerführung erfolgt mittels dem zylindrische Flächenabschnitt 17 des Drehgriffs 2, der in dem zylindrischen Flächenabschnitt 18 am Gehäuse 2 anliegt.

## Patentansprüche

1. Allesschneider mit einem Gehäuse (1), das eine als Anstellplatte (5) dienende vordere Wand (3) und eine Rückwand (4) aufweist, die eine Öffnung (11) besitzt, in der ein Drehgriff (2) zur Verstellung der Anstellplatte (5) eingesetzt ist, der mit einem Gewindeabschnitt (6), einem Griffabschnitt (7) und einem Rastmittel (8) versehen ist, **dadurch gekennzeichnet, dass** das Rastmittel (8) derart ausgebildet ist, dass es den Drehgriff (2) im Gehäuse (1) drehbar lagert und in einer in das Gehäuse (1) eingesetzten Position von außen uneinsehbar verdeckt ist.

2. Allesschneider nach Anspruch 1, **dadurch gekennzeichnet, dass** das Rastmittel (8) auf einem ersten zylindrischen Flächenabschnitt (17) des Drehgriffs (2) zwischen Gewindeabschnitt (6) und Griffabschnitt (7) angeordnet ist und das Rastmittel (8) in der eingesetzten Position von einem zweiten zylindrischen Flächenabschnitt (18) des Gehäuses (1) verdeckt ist.

3. Allesschneider nach Anspruch 2, **dadurch gekennzeichnet, dass** der zweite zylindrische Flächenabschnitt (18) nach innen von der Rückwand (4) des Gehäuses (1) zurückversetzt ist.

4. Allesschneider nach einem der Ansprüche 1 bis 3, **dadurch gekennzeichnet, dass** das Rastmittel (8) durch mehrere Rasthaken (10) gebildet ist, die über einen Umfang des Drehgriffs (2) verteilt angeordnet sind und in einen zylindrischen Wandabschnitt (16) an der Öffnung (11) des Gehäuses (1) eingreifen.

5. Allesschneider nach einem der Ansprüche 1 bis 3, **dadurch gekennzeichnet, dass** das Rastmittel (8) als Ringnut (9) ausgebildet ist, in die zugeordnete Rasthaken (10) eingreifen, die zumindest in der Nähe der Öffnung (11) an der Rückwand (4) ausgebildet sind.

6. Allesschneider nach Anspruch 5, **dadurch gekennzeichnet, dass** die Rasthaken (10) an der Innenseite der Rückwand (4) angeordnet sind.

7. Allesschneider nach Anspruch 6, **dadurch gekennzeichnet, dass** die Rasthaken (10) an der Rückwand (4) angeformt sind.

8. Allesschneider nach Anspruch 7, **dadurch gekennzeichnet, dass** mindestens drei Rasthaken (10) vorgesehen sind, die über den Umfangsrand der Öffnung (11) gleichmäßig verteilt angeordnet sind.

9. Allesschneider nach einem der Ansprüche 5 bis 8, **dadurch gekennzeichnet, dass** ein kreisscheibenförmiger Flächenabschnitt (12) am Drehgriff (2) vorgesehen ist, an dessen Rückseite (20) der Gewindeabschnitt (6) und an dessen Vorderseite (21) der erste zylindrische Flächenabschnitt (17) angeformt ist, der die Ringnut (9) trägt.

10. Allesschneider nach Anspruch 9, **dadurch gekennzeichnet, dass** sich der erste zylindrische Flächenabschnitt (17) bis an die Außenkante der Öffnung (1.1) erstreckt.

11. Allesschneider nach Anspruch 6 oder 7, **dadurch gekennzeichnet, dass** der erste zylindrische Flächenabschnitt (17) eine äußere Mantelfläche aufweist, die an einer inneren Mantelfläche des zweiten zylindrische Flächenabschnitt (18) anliegt.

## Claims

1. Food slicer comprising a housing (1), which has a front wall (3) serving as adjusting plate (5) and a rear wall (4) having an opening (11) in which a rotary knob (2) for adjusting the adjusting plate (5) is inserted, the rotary knob being provided with a threaded portion (6), a grip portion (7) and a detent means (8), **characterised in that** the detent means (8) is constructed in such a manner that it rotatably mounts the rotary knob (2) in the housing (1) and in a position inserted in the housing (1) is covered to be invisible from the outside.

2. Food slicer according to claim 1, **characterised in that** the detent means (8) is arranged on a first cylindrical area portion (17) of the rotary knob (2) between threaded portion (6) and grip portion (7) and the detent means (8) in the inserted position is covered by a second cylindrical area portion (18) of the housing (1).

3. Food slicer according to claim 2, **characterised in that** the second cylindrical area portion (18) is offset inwardly from the rear wall (4) of the housing (1).

4. Food slicer according to one of claims 1 to 3, **characterised in that** the detent means (8) is formed by several detent hooks (10) which are arranged to be distributed over a circumference of the rotary knob (2) and engage in a cylindrical wall portion (16) at the opening (11) of the housing (1).

5. Food slicer according to one of claims 1 to 3, **characterised in that** the detent means (8) is formed as an annular groove (9) in which engage associated detent hooks (10) formed at the rear wall (4) at least in the vicinity of the opening (11).

6. Food slicer according to claim 5, **characterised in that** the detent hooks (10) are arranged at the inner side of the rear wall (4).

7. Food slicer according to claim 6, **characterised in that** the detent hooks (10) are integrally formed at the rear wall (4).

8. Food slicer according to claim 7, **characterised in that** at least three detent hooks (10), which are arranged to be uniformly distributed over the circumferential edge of the opening (11), are provided.

9. Food slicer according to one of claims 5 to 8, **characterised in that** a circularly disc-shaped area portion (12), at the rear side of which (20) the threaded portion (6) and at the front side (21) of which the first cylindrical area portion (17) are integrally formed, is provided at the rotary knob (2), the first cylindrical area portion (17) carrying the annular groove (9).

10. Food slicer according to claim 9, **characterised in that** the first cylindrical area portion (17) extends up to the outer edge of the opening (11).

11. Food slicer according to claim 6 or 7, **characterised in that** the first cylindrical area portion (17) has an outer circumferential surface which bears against an inner circumferential surface of the second cylindrical area portion (18).

## Revendications

1. Trancheuse comprenant un boîtier (1), qui présente une paroi (3) avant servant de plaque de réglage (5) et une paroi arrière (4), qui présente une ouverture (11) dans laquelle est insérée une poignée tournante (2) pour l'ajustage de la plaque de réglage (5), qui est dotée d'une partie filetée (6), d'une partie poignée (7) et d'un moyen d'encliquetage (8), **caractérisée en ce que** le moyen d'encliquetage (8) est conçu de telle sorte qu'il loge la poignée tournante (2) de façon rotative dans le boîtier (1) et qu'il est masqué dans une position insérée dans le boîtier (1) de façon à ne pas être visible de l'extérieur.

2. Trancheuse selon la revendication 1, **caractérisée en ce que** le moyen d'encliquetage (8) est disposé sur une première partie de surface (17) cylindrique de la poignée tournante (2) entre la partie filetée (6) et la partie poignée (7) et le moyen d'encliquetage (8) est masqué dans la position insérée par une seconde partie de surface (18) cylindrique du boîtier (1).

3. Trancheuse selon la revendication 2, **caractérisée en ce que** la seconde partie de surface (18) cylindrique est décalée en arrière vers l'intérieur par rapport à la paroi arrière (4) du boîtier (1).

4. Trancheuse selon l'une quelconque des revendications 1 à 3, **caractérisée en ce que** le moyen d'encliquetage (8) est formé par plusieurs crochets d'encliquetage (10), qui sont disposés répartis sur un pourtour de la poignée tournante (2) et s'engagent dans une partie de paroi (16) cylindrique sur l'ouverture (11) du boîtier (1).

5. Trancheuse selon l'une quelconque des revendications 1 à 3, **caractérisée en ce que** le moyen d'encliquetage (8) est conçu comme une rainure annulaire (9) dans laquelle s'engagent des crochets d'encliquetage (10) attribués, qui sont réalisés au moins à proximité de l'ouverture (11) sur la paroi arrière (4).

6. Trancheuse selon la revendication 5, **caractérisée en ce que** les crochets d'encliquetage (10) sont disposés sur le côté intérieur de la paroi arrière (4).

7. Trancheuse selon la revendication 6, **caractérisée en ce que** les crochets d'encliquetage (10) sont formés sur la paroi arrière (4).

8. Trancheuse selon la revendication 7, **caractérisée en ce qu'**au moins trois crochets d'encliquetage (10) sont prévus, qui sont disposés et uniformément répartis sur le bord périphérique de l'ouverture (11).

9. Trancheuse selon l'une quelconque des revendications 5 à 8, **caractérisée en ce qu'**une partie de surface (12) en forme de disque circulaire est prévue sur la poignée tournante (2), sur le côté arrière (20) de laquelle est formée la partie filetée (6) et sur le côté avant (21) de laquelle est formée la première partie de surface (17) cylindrique qui porte la rainure annulaire (9).

10. Trancheuse selon la revendication 9, **caractérisée en ce que** la première partie de surface (17) cylindrique s'étend jusqu'à l'arête extérieure de l'ouverture (11).

11. Trancheuse selon la revendication 6 ou 7, **caractérisée en ce que** la première partie de surface (17) cylindrique présente une surface d'enveloppe extérieure qui s'appuie sur une surface d'enveloppe intérieure de la seconde partie de surface (18) cylindrique.
